# EUROPÄISCHE PATENTSCHRIFT

(11) **EP 3 246 463 B1**
(45) Veröffentlichungstag und Bekanntmachung des Hinweises auf die Patenterteilung: **09.09.2020**
(21) Anmeldenummer: 17171537.8
(22) Anmeldetag: 17.05.2017
(51) Int. Cl.: D07B 3/00, D07B 7/02, B21F 7/00, D07B 7/04, H01B 13/02

(54) **VERDRILLEINRICHTUNG UND BETRIEBSVERFAHREN**
TWISTING DEVICE AND METHOD OF OPERATION
DISPOSITIF DE TORSION ET PROCÉDÉ DE FONCTIONNEMENT

(30) Priorität: 18.05.2016 DE 102016109152
(43) Veröffentlichungstag der Anmeldung: 22.11.2017
(73) Patentinhaber: Lisa Dräxlmaier GmbH, 84137 Vilsbiburg (DE)
(72) Erfinder: Schwarzer, Roland, 94428 Eichendorf (DE); Herzig, Jürgen, 84155 Bodenkirchen (DE)

(56) Entgegenhaltungen:
- EP-B1- 0 917 746
- DE-A1- 1 914 133
- DE-A1- 2 939 508
- DE-A1- 3 006 699
- US-A1- 2004 050 446

## Beschreibung

Die Erfindung betrifft eine Verdrilleinrichtung, wobei eine Schlagpositioniereinheit derselben eine senkrecht zu einer Verfahrrichtung ausfahrbare Beabstandungseinheit aufweist.

Die Erfindung betrifft ferner ein Verfahren zum Betreiben einer Verdrilleinrichtung. Die Erfindung ist besonders vorteilhaft zum miteinander Verdrillen von mehr als zwei Einzelleitungen.

Eine Verdrilleinrichtung gemäß dem Oberbegriff des Anspruchs 1 ist aus der US 2004/050446 A1 bekannt.

Des Weiteren ist aus der DE 19 14 133 A1 ein Verfahren zur Herstellung der Bündel von aus Bündeln aufgebauten Fernsprechkabeln bekannt. Bei dem Verfahren werden Grundelemente, wie etwa Adern, von auf feststehenden Achsen angeordneten Ablaufspulen zu Nippeln geführt, welche an in einem Führungsring beweglich gelagerten Armen angebracht sind. Die Arme werden gemäß einem vorgegebenen Programm während der Bündelherstellung so bewegt, dass die Grundelemente ihren Ort innerhalb des Bündelquerschnitts dauernd ändern und anschließend in einen gemeinsamen Schließnippel geführt und danach auf einer Auflaufspule aufgewickelt werden.

EP 2 777 053 B1 offenbart eine Verdrillvorrichtung zum Verdrillen von elektrischen oder optischen Leitungen wie Drähten, Kabeln, Leitungsbündel, Lichtleitfasern usw., insbesondere eine Kabelverdrillvorrichtung, mit einer Basis und einem ersten, relativ zur Basis drehbaren Verdrillkopf, der ausgebildet ist, die zu verdrillenden Leitungen an ihren ersten Enden zu greifen, wobei die Verdrillvorrichtung einen zweiten, relativ zur Basis drehbaren Verdrillkopf aufweist, der dem ersten Verdrillkopf gegenüberliegend angeordnet ist und ausgebildet ist, um die zu verdrillenden Leitungen an ihren zweiten, den ersten Enden gegenüberliegenden Enden zu greifen, und dass der zweite Verdrillkopf in gegenläufigem Sinn zum ersten Verdrillkopf drehbar ist.

EP 0 889 486 B1 offenbart eine Produktionseinheit für ein verdrilltes Kabel bzw. für verdrillte Drähte, beinhaltend parallele Anordnungen einer Vielzahl von Paaren von gegenüberliegenden bzw. entgegengesetzten Kabelklemmen, die Klemmen an einer Seite für ein Klemmen eines Endes eines Paars von Kabeln festgelegter Länge und die Klemmen an der anderen Seite für ein Klemmen des anderen Endes des Paars von Kabeln bereitstellt, wobei sich jedes Kabelpaar in einer im Wesentlichen Längsrichtung zwischen einem entsprechenden Paar von Kabelklemmen erstreckt, wobei eine Kabelklemme jedes Paars zu einer Drehbewegung durch eine Antriebseinheit angetrieben ist und die andere Kabelklemme jedes Paars fixiert bzw. festgelegt ist, wodurch eine relativ verdrillende Rotationsbewegung an beide Kabeln verliehen wird, ferner umfassend: einen Vorwärtsbewegungsmechanismus, welcher für ein intermittierendes Vorwärtsbewegen von jedem entsprechenden Paar von Kabelklemmen in einer Richtung quer zu der im Wesentlichen Längsrichtung vorgesehen ist.

EP 0 917 746 B1 offenbart Verfahren zum Verdrillen von mindestens zwei Einzelleitungen mit den folgenden Schritten: Einspannen der einen Leitungsenden von auf eine bestimmte Länge abgelängten Einzelleitungen in jeweils eine separate, im Wesentlichen parallel zu einer Verdrillachse drehbaren Entdrillspannaufnahme; Einspannen der anderen Leitungsenden der Einzelleitungen in jeweils separate Verdrillspannaufnahmen, die gemeinsam um die Verdrillachse drehbar angeordnet sind; Anordnen eines Drillschiffs zwischen den im Wesentlichen gespannten Leitungen; und Drehen der Verdrillspannaufnahmen gemeinsam um die Verdrillachse und gleichläufiges Drehen der Entdrillspannaufnahmen jeweils um die Leitungsachse der jeweiligen Einzelleitungen.

DE 101 07 670 B4 offenbart Verfahren zum Verdrillen von mindestens zwei Einzelleitungen zu einem verdrillten Kabelstrang, mit folgenden Schritten: a) Hindurchführen der einen Leitungsenden von Einzelleitungen durch zugehörige Spannklemmen in einem Kabelhaltekopf, b) Festklemmen der durch die Spannklemmen hindurchgeführten Leitungsenden in jeweiligen Spannbacken in einem Verdrillkopf, c) Beaufschlagen der Spannklemmen im Kabelhaltekopf mit einem Haltedruck, der ein Durchziehen der Einzelleitungen durch die Spannklemmen unter Reibung erlaubt, so dass die Einzelleitungen ständig straff gezogen sind, d) Verfahren des Verdrillkopfes unter Beibehaltung des Haltedrucks so weit, bis die Einzelleitungen auf die gewünschte Länge gespannt sind, e) Verdrehen des Verdrillkopfes während des Verfahrensschrittes d) um eine vorbestimmte Anzahl an Umdrehungen, f) Beaufschlagen der Spannklemmen im Kabelhaltekopf mit einem Festklemmdruck, der höher ist als der Haltedruck, so dass ein sicheres Klemmen der Einzelleitungen beim nachfolgenden Verdrillen gewährleistet ist, g) Verdrillen der nunmehr beidseitig festgeklemmten Einzelleitungen zu einem verdrillten Kabelstrang.

Es ist die **Aufgabe** der vorliegenden Erfindung, die Nachteile des Standes der Technik zumindest teilweise zu überwinden und insbesondere eine verbesserte Möglichkeit zum Erzeugen eines verdrillten Kabels mit zwei oder insbesondere auch mehr als zwei Einzelleitungen bereitzustellen.

Diese Aufgabe wird gemäß den Merkmalen der unabhängigen Ansprüche gelöst. Bevorzugte Ausführungsformen sind insbesondere den abhängigen Ansprüchen entnehmbar.

Die angeordnete Schlagpositioniereinheit weist wenigstens eine oder mehrere senkrecht zu einer Verfahrrichtung ein- und ausfahrbare, Beabstandungseinheiten auf. Bei mehreren Beabstandungseinheiten können diese in einer Umfangsrichtung zu der Verfahrrichtung winkelversetzt sein und sich in einem ausgefahrenen (d.h., elongierten) Zustand berühren.

Beim Einsatz von mehreren Beabstandungseinheiten wird eine Einzelleitung so räumlich von jeweils zwei benachbarten Beabstandungseinheiten begrenzt. Die Einzelleitungen sind dadurch mittels zumindest einer Beabstandungseinheit voneinander getrennt. Jeder Einzelleitung ist also - bei Betrachtung in der Verfahrrichtung - ein jeweiliger Raumbereich oder Sektor alleine zugewiesen. Durch das Berühren der Beabstandungseinheiten wird verhindert, dass Einzelleitungen durch Spalte zwischen den Beabstandungseinheiten in andere Sektoren gelangen können. Die Einzelleitungen bleiben somit voneinander getrennt. Die Annäherung der Beabstandungseinheiten ist also zumindest derart, dass zwischen ihnen keine Einzelleitung hindurchrutschen kann. Die Zahl der voneinander getrennt gehaltenen Einzelleitungen ist grundsätzlich nicht beschränkt. Durch die Schlagpositioniereinheit können folglich Leitungsüberschläge beim Verdrillen von mehreren Einzelleitungen erfolgreich verhindert werden, insbesondere auch von drei oder mehr Einzelleitungen. Die Schlagpositioniereinheit ist vorteilhaft einsetzbar, falls die Einzelleitungen als solche individuell rückgedreht werden.

Die Einzelleitungen können elektrische und/oder optische Leitungen sein. Die Einzelleitungen können eine Ader oder mehrere voneinander getrennte Adern aufweisen.

Die Verdrilleinrichtung ist dazu vorgesehen, mehrere Einzelleitungen zu einem Kabel zu verdrillen. Dazu werden die noch unverdrillten Einzelleitungen zwischen zwei Endeinheiten gehalten, von denen eine (die sog. "Verdrilleinheit") die Einzelleitungen miteinander verdrillt. Die andere Endeinheit kann die Einzelleitungen entweder fest halten oder (als sog. "Entdrilleinheit") individuell in die andere Richtung drehen, um eine Verdrehung der Einzelleitungen als solche zu verhindern. Die Verfahrrichtung verläuft in Richtung zwischen den beiden Endeinheiten. Auch die Einzelleitungen bzw. der vedrillte Abschnitt des Kabels verlaufen entlang der Verfahrrichtung, so dass sich die Verdrilleinrichtung auch entlang der verdrillten oder unverdrillten Einzelleitungen bewegen kann.

Durch n Beabstandungseinheiten können maximal n+1 Einzelleitungen voneinander getrennt werden. Es ist eine Weiterbildung, dass die Beabstandungseinheiten individuell ausfahrbar (und wieder einfahrbar bzw. kontrahierbar) sind, weil sich so eine besonders einfache räumliche Trennung auch von weniger als den n+1 möglichen Einzelleitungen erreichen lässt. Auch kann so das Einbringen der Einzelleitungen in die Schlagpositioniereinheit erleichtert werden, beispielsweise dadurch, dass die Beabstandungseinheiten nacheinander betätigt werden, um die Einzelleitungen nacheinander in ihren jeweiligen Sektoren einzuschließen.

Dass die Beabstandungseinheiten senkrecht zu der Verfahrrichtung ausfahrbar sind, kann umfassen, dass sie sich beim Ausfahren mit einer Bewegungskomponente senkrecht zu der Verfahrrichtung aufeinander zubewegen, bis sie sich berühren (d.h., bis die Beabstandungseinheiten jeweils mindestens eine andere Beabstandungseinheit berühren). Dabei bewegen sie sich insbesondere von außen in einen Bereich hinein, in dem sich die unverdrillten Einzelleitungen befinden.

Es ist eine Weiterbildung, dass sich die mehreren Beabstandungseinheiten bei ihrem Ausfahren sternförmig aufeinander zubewegen. Dabei können sie sich insbesondere in einem gemeinsamen zentralen Bereich treffen. Die einzelnen Sektoren oder Abteilungen können dann bei Betrachtung in Verfahrrichtung tortenstückartig geformt sein. Bei einer Betrachtung in einem zylindrischen Koordinatensystem kann dies auch so beschrieben werden, dass sich die Schlagpositioniereinheit entlang einer z-Achse oder Längsachse bewegen lässt, die Beabstandungseinheiten in azimutaler Richtung oder ϕ-Richtung zueinander winkelversetzt angeordnet sind und sich gegen die radiale Richtung oder r-Achse ausfahren lassen.

Es ist eine Weiterbildung, dass sich zumindest zwei benachbart angeordnete Beabstandungseinheiten im ausgefahrenen Zustand berühren. So lassen sich die Beabstandungseinheiten besonders einfach kontaktieren.

Es ist eine Ausgestaltung, dass die Beabstandungseinheiten ausfahrbare Stifte aufweisen. Dadurch können die Beabstandungseinheiten besonders einfach aufgebaut sein.

Es ist eine Weiterbildung, dass zumindest einer der Stifte demontierbar oder auswechselbar ausgeführt ist, da die Schlagpositioniereinheit so besonders vielgestaltig an Produktanforderungen angepasst werden kann.

Es ist noch eine Ausgestaltung, dass die Beabstandungseinheiten an ihren Kontaktflächen flächig passend ausgebildet sind. So lässt sich ein Durchgleiten von Einzelleitungen besonders zuverlässig verhindern. Unter flächig passenden Kontaktflächen werden insbesondere Kontaktflächen verstanden, die so geformt sind, dass sie einen Flächenkontakt bilden und nicht z.B. nur einen oder mehrere Punktkontakte. Passende Kontaktflächen weisen insbesondere die gleiche Form auf, z.B. jeweils eine plane Form.

Es ist außerdem eine Ausgestaltung, dass ein Stift einer ersten Beabstandungseinheit mit seiner Stirnfläche einen Stift einer zweiten Beabstandungseinheit an dessen Mantelfläche kontaktiert. So lässt sich eine flächige Kontaktierung besonders einfach herstellen. Insbesondere können Stifte mehrerer erster Beabstandungseinheiten mit ihren Stirnflächen den gleichen Stift der zweiten Beabstandungseinheit an dessen Mantelfläche kontaktieren. Der Stift der zweiten Beabstandungseinheit kann insbesondere vertikal hochstehen, während der Stift der mindestens einen ersten Beabstandungseinheit horizontal ausgerichtet ist.

Es kann insbesondere die Stirnfläche des Stifts der ersten Beabstandungseinheit im Kontaktbereich eine zu der Mantelfläche des Stifts der zweiten Beabstandungseinheit entsprechende Form aufweisen. So kann die Mantelfläche kreiszylindrisch sein und die Form der Stirnfläche einer Schnittfläche eines kreiszylindrischen Stifts mit der Mantelfläche entsprechen.

Es ist eine Weiterbildung, dass zumindest ein Stift (z.B. einer ersten Beabstandungseinheit) mit seinem freien Ende bzw. mit seiner Spitze in eine Vertiefung eines anderen Stifts (z.B. einer zweiten, insbesondere vertikal hochstehenden Beabstandungseinheit) einfahrbar ist, falls sich die zugehörige(n) Beabstandungseinheit(en) in einem ausgefahrenen Zustand befinden.

Es ist weiterhin eine Ausgestaltung, dass die Schlagpositioniereinheit mindestens zwei Beabstandungseinheiten aufweist. So lassen sich zwei oder drei Einzelleitungen räumlich voneinander getrennt halten. Es ist besonders vorteilhaft, dass die Schlagpositioniereinheit mindestens drei Beabstandungseinheiten aufweist. So lassen sich zwei, drei oder vier Einzelleitungen räumlich voneinander getrennt halten.

Es ist ferner eine Ausgestaltung, dass benachbart angeordnete Beabstandungseinheiten um 90° zueinander winkelversetzt sind. Dieser Winkelversatz ermöglicht eine besonders einfach umsetzbare und robuste Schlagpositioniereinheit, insbesondere für maximal vier voneinander getrennt zu haltende Einzelleitungen.

Es ist auch eine Ausgestaltung, dass benachbart angeordnete Beabstandungseinheiten um weniger als 90° zueinander winkelversetzt sind. Dadurch lässt sich eine besonders kompakte Schlagpositioniereinheit bereitstellen, insbesondere auch für mehr als vier voneinander getrennt zu haltende Einzelleitungen.

Die Aufgabe wird gelöst durch eine Verdrilleinrichtung, aufweisend eine zwischen zwei Endeinheiten, insbesondere zwischen einer Verdrilleinheit und einer Entdrilleinheit, verfahrbare Schlagpositioniereinheit, die wie oben beschrieben ausgeführt ist.

Es ist eine Weiterbildung, dass die Schlagpositioniereinheit wahlweise aus einem Bereich zwischen den beiden Endeinheiten entfernbar und dort hinein einbringbar ist. Dadurch kann die Schlagpositioniereinheit beispielsweise zum erleichterten Einspannen der unverdrillten Einzelleitungen entfernt werden.

Die Aufgabe wird außerdem gelöst durch ein Verfahren zum Betreiben einer Verdrilleinrichtung wie oben beschrieben, bei dem die Beabstandungseinheit bei einem Abstand der Schlagpositioniereinheit zu der Entdrilleinheit von maximal 30 mm eingefahren wird oder die zu verdrillenden Leitungen aus dem Verfahrweg der Schlagpositioniereinheit heraus bewegt werden, während die Verdrilleinheit weiterhin fertig verdrillt. Im einfachsten Fall wird die Beabstandungseinheit eingefahren, so dass sie keinen Kontakt mehr zu den Einzelleitungen hat. Im alternativen Fall werden dagegen die zu verdrillenden Einzelleitungen aus dem Verfahrweg der Schlagpositioniereinheit heraus bewegt, wozu z.B. die Verdrilleinheit und/oder die Entdrilleinheit mitsamt den eingespannten Einzelleitungen aktorisch bewegt werden können.

Dadurch wird der Vorteil erreicht, dass während eines Verdrillvorgangs eine unverdrillte Länge des Kabels reduziert werden kann, so dass sich die Schlagpositioniereinheit am Ende des Verdrillvorgangs nicht mehr zwischen den Einzelleitungen und der Entdrilleinheit befindet. Idealerweise kann die Beabstandungseinheit gesteuert eingefahren werden bzw. können die Einzelleitungen gesteuert aus dem Verfahrweg der Beabstandungseinheit heraus bewegt werden. Dabei kann die Steuerung derart erfolgen, dass ein vorbestimmter Abstand der Beabstandungseinheit zur Entdrilleinheit möglichst gering ist, damit die unverdrillte Länge idealerweise kleiner 30 mm beträgt. Dementsprechend kann die Ansteuerung der Schlagpositioniereinheit in einen Abstand von z.B. ungefähr 5 bis 40 mm, vorzugsweise etwa 10 bis 30 mm, Abstand zu der Entdrilleinheit erfolgen. Fahrzeughersteller verlangen für Datenleitungen häufig eine unverdrillte Länge von kleiner 30 mm, so dass die Ansteuerung der Schlagpositioniereinheit idealerweise in einem Abstand von maximal 30 mm zu der Entdrilleinheit erfolgen kann.

Eine besonders vorteilhafte Weiterbildung des Verfahrens sieht vor, dass zu Beginn des Verdrillvorgangs die Schlagpositioniereinheit mit eingefahrener Beabstandungseinheit oder eingefahrenen Beabstandungseinheiten an einen nicht verdrillten Abschnitt eines Kabels mit mindestens zwei Einzelleitungen herangebracht wird und dann die Beabstandungseinheiten so zwischen die Einzelleitungen ausgefahren werden, dass jede der Einzelleitungen mittels der Beabstandungseinheiten von den anderen Einzelleitungen getrennt ist. Insbesondere kann so erreicht werden, dass die Schlagpositioniereinheit beim Leitungsbestücken nicht stört.

Das Heranbringen der Schlagpositioniereinheit an den nicht verdrillten Abschnitt des Kabels kann ein Bewegen der Schlagpositioniereinheit in Richtung des Kabels bzw. der Einzelleitungen und/oder ein Bewegen des Kabels bzw. der Einzelleitungen in Richtung der Schlagpositioniereinheit (z.B. ein manuelles Einlegen in die Schlagpositioniereinheit) umfassen.

Es ist eine Ausgestaltung, dass die Beabstandungseinheiten vor einem Verdrillen der Einzelleitungen ausgefahren werden. Auch so kann unterstützt werden, dass die Schlagpositioniereinheit beim Leitungsbestücken nicht stört.

Es ist noch eine weitere Ausgestaltung, dass die eine oder die mehreren Beabstandungseinheiten nach einem fertigen Verdrillen der Einzelleitungen und vor einem Auswerfen der Einzelleitungen eingefahren werden oder eingefahren bleiben. Dies ergibt den Vorteil, dass das verdrillte Kabel frei ist und besser ausgeworfen werden kann.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden schematischen Beschreibung eines Ausführungsbeispiels, das im Zusammenhang mit den Zeichnungen näher erläutert wird.
- Fig.1: zeigt in Draufsicht eine Verdrilleinrichtung mit einer Schlagpositioniereinheit;
- Fig.2: zeigt eine Schlagpositioniereinheit gemäß einem ersten Ausführungsbeispiel in einer Schrägansicht mit eingefahrenen Beabstandungseinheiten;
- Fig.3: zeigt die Schlagpositioniereinheit gemäß dem ersten Ausführungsbeispiel mit den eingefahrenen Beabstandungseinheiten in einer Sicht in eine Verfahrrichtung;
- Fig.4: zeigt die Schlagpositioniereinheit gemäß dem ersten Ausführungsbeispiel in einer Schrägansicht mit einer ausgefahrenen Beabstandungseinheit und einem Kabel mit zwei Einzelleitungen;
- Fig.5: zeigt die Schlagpositioniereinheit gemäß dem ersten Ausführungsbeispiel in einer Schrägansicht mit ausgefahrenen Beabstandungseinheiten und einem Kabel mit vier Einzelleitungen;
- Fig.6: zeigt in einer zu Fig.3 analogen Ansicht eine Schlagpositioniereinheit gemäß einem zweiten Ausführungsbeispiel; und
- Fig.7: zeigt die Schlagpositioniereinheit gemäß dem zweiten Ausführungsbeispiel in einer zu Fig.5 analogen Ansicht.

Fig.1 zeigt eine Verdrilleinrichtung 1, aufweisend eine zwischen einer Verdrilleinheit 2 und einer Entdrilleinheit 3 in einer Verfahrrichtung V verfahrbare Schlagpositioniereinheit 4. In die Verdrilleinrichtung 1 sind Einzelleitungen L1, L2 einzeln eingespannt und können durch Drehung der Verdrilleinheit 2, wie durch den zugehörigen Pfeil angedeutet, um eine gemeinsame Achse zu einem Kabel K verdrillt werden. Die Verdrillung erstreckt sich bis zu der Schlagpositioniereinheit 4, welche eine weitergehende Verdrillung darüber hinaus verhindert. Zwischen der Schlagpositioniereinheit 4 und der Entdrilleinheit 3 sind die Einzelleitungen L1, L2 einzeln längs geführt. Durch ein Längsverschieben der Schlagpositioniereinheit 4 von der Verdrilleinheit 2 in Richtung der Entdrilleinheit 3 bei sich drehender Verdrilleinheit 2 können die Einzelleitungen L1, L2 mit gezielt eingestelltem, ggf. auch während des Verdrillens veränderbaren, Schlagwinkel usw. verdrillt werden. Die Entdrilleinheit 3 dreht die Einzelleitungen L1, L2 als solche in der Gegenrichtung, um deren Verdrehung um die eigene Längsachse zu verhindern, wie durch die zugehörigen beiden Pfeile angedeutet. Die Verdrilleinheit 2 und/oder die Entdrilleinheit 3 können in Verfahrrichtung V verfahren werden, um die Einzelleitungen L1, L2 zu spannen oder zu entspannen.

Fig.2 zeigt eine mögliche Ausgestaltung der Schlagpositioniereinheit 4 gemäß einem ersten Ausführungsbeispiel 4a. Fig.3 zeigt die Schlagpositioniereinheit 4a in einer Sicht entlang der Verfahrrichtung V.

Die Schlagpositioniereinheit 4a weist drei Beabstandungseinheiten 5 auf. Die Beabstandungseinheiten 5 weisen einen jeweiligen stiftartigen Stößel 6 auf, der mittels eines Antriebs 7 wahlweise ausfahrbar und einziehbar ist, wie durch die Doppelpfeile angedeutet. Der Antrieb kann eine Spule umfassen, welche den Stößel 6 mittels Magnetkraft bewegt. Der Stößel 6 kann dann insbesondere nur eine eingezogene Endstellung oder eine ausgefahrene Endstellung einnehmen. Alternativ kann der Antrieb 7 ein Elektromotor sein, so dass der Stößel 6 dann z.B. stufenlos oder schrittweise verschiebbar ist. Die Beabstandungseinheiten 5 bzw. deren Stößel 6 können individuell und/oder gruppenweise ausgefahren und eingezogen werden.

Die Beabstandungseinheiten 5 sind senkrecht zu der Verfahrrichtung V ausfahrbar (z.B. in Fig.3 in der Bildebene) und in einer Umfangsrichtung A um die Erstreckung der Verfahrrichtung V herum winkelversetzt angeordnet. Der Winkelversatz zwischen benachbarten Beabstandungseinheiten 5 beträgt hier 90°. Die Stößel 6 können dadurch sternförmig aufeinander zulaufend bewegt werden und sich in einem zentralen Bereich berühren, wie weiter unten in Fig.5 gezeigt.

Fig.4 zeigt die Schlagpositioniereinheit 4a in einer Schrägansicht, wobei nun der Stößel 6 der mittleren Beabstandungseinheit 5 vertikal nach oben ausgefahren ist, und zwar zwischen die zwei Einzelleitungen L1 und L2 des Kabels K. Die Stößel 6 der beiden seitlichen, horizontal ausgerichteten Beabstandungseinheiten 5 sind eingezogen. Somit dient nur der Stößel 6 der mittleren Beabstandungseinheit 5 der Trennung der beiden Einzelleitungen L1 und L2. Und zwar wird so die Einzelleitung L1 in einem halbraumförmigen Sektor I gehalten, und die andere Einzelleitung L2 in einem halbraumförmigen Sektor II.

Fig.5 zeigt die Schlagpositioniereinheit 4a mit allen drei Beabstandungseinheiten 5 bzw. deren Stößeln 6 ausgefahren. Dadurch werden vier Einzelleitungen L1, L2, L3 und L4 (von denen die erste Einzelleitung L1 durch eine dritte Einzelleitung L3 verdeckt gezeigt ist) räumlich voneinander getrennt, und zwar ebenfalls in vier 90°-Sektoren oder Viertelsektoren I, II, III bzw. IV.

Die Stößel 6 berühren sich in ihrem ausgefahrenen Zustand, und zwar so, dass die Stößel 6 der beiden seitlichen Beabstandungseinheiten 5 symmetrisch seitlich den Stößel 6 der mittleren Beabstandungseinheit 5 kontaktieren. Der Stößel 6 der mittleren Beabstandungseinheit 5 ragt über die seitlichen Stößel 6 nach oben vor, so dass durch die Stößel 6 ein Kreuz gebildet wird.

Die Stößel 6 der beiden seitlichen Beabstandungseinheiten 5 kontaktieren also mit ihren Stirnflächen 8 die Mantelfläche 9 des Stößels 6 der mittleren Beabstandungseinheit 5 (siehe dazu auch Fig.2 und Fig.3). Die Stirnflächen 8 weisen eine zylinderförmige Oberfläche auf, die der Form der Mantelfläche 9 entspricht, so dass der Kontakt durch die gesamte Stirnfläche 8 gebildet werden kann.

Das Aufteilen der vier Einzelleitungen L1, L2, L3 und L4 auf die jeweiligen Sektoren I bis IV kann beispielsweise so erfolgen, dass zunächst der Stößel 6 der mittleren Beabstandungseinheit 5 vertikal zwischen die Einzelleitungen L1 und L4 einerseits und die Einzelleitungen L2 und L3 andererseits ausgefahren wird. Folgend werden die Stößel 6 der beiden seitlichen Beabstandungseinheiten 5 horizontal zwischen die Einzelleitungen L2 und L3 ausgefahren.

Dieses Ausfahren der Stößel 6, um die Einzelleitungen L1 bis L4 getrennt zu halten, kann insbesondere nach einem Einspannen der noch vor Einzelleitungen L1 bis L4, aber vor dem Beginn des Verdrillens durchgeführt werden. Dazu kann die Schlagpositioniereinheit 4 motorisch oder manuell an die Einzelleitungen L1 bis L4 herangefahren werden.

Ein Zurück- oder Einziehen der Stößel 6, um die Einzelleitungen L1 bis L4 wieder zusammenzubringen, kann z.B. während des Verdrillens oder nach dem Verdrillen durchgeführt werden.

Fig.6 zeigt in einer zu Fig.3 analogen Ansicht eine Schlagpositioniereinheit 4 gemäß einem zweiten Ausführungsbeispiel 4b. Fig.7 zeigt die Schlagpositioniereinheit 4, 4b in einer zu Fig.5 analogen Ansicht.

Bei der Schlagpositioniereinheit 4, 4b sind die benachbart angeordneten Beabstandungseinheiten 5 nun um weniger als 90° um eine Umfangsrichtung A zueinander winkelversetzt. Entsprechend sind die Sektoren I und II kleiner als die Sektoren III und IV. Auch sind die Stirnflächen 10 der Stößel 6 der beiden äußeren oder seitlichen Beabstandungseinheiten 5 entsprechend gegen die Längserstreckung der Stößel 6 angeschrägt.

Selbstverständlich ist die vorliegende Erfindung nicht auf das gezeigte Ausführungsbeispiel beschränkt.

So können auch mehr als drei Beabstandungseinheiten 5 vorhanden sein, insbesondere wenn sie um weniger als 90° um eine Umfangsrichtung A zueinander winkelversetzt sind.

Allgemein kann unter "ein", "eine" usw. eine Einzahl oder eine Mehrzahl verstanden werden, insbesondere im Sinne von "mindestens ein" oder "ein oder mehrere" usw., solange dies nicht explizit ausgeschlossen ist, z.B. durch den Ausdruck "genau ein" usw.

Auch kann eine Zahlenangabe genau die angegebene Zahl als auch einen üblichen Toleranzbereich umfassen, solange dies nicht explizit ausgeschlossen ist.

### Bezugszeichenliste

- 1: Verdrilleinrichtung
- 2: Verdrilleinheit
- 3: Entdrilleinheit
- 4: Schlagpositioniereinheit
- 4a: Schlagpositioniereinheit
- 4b: Schlagpositioniereinheit
- 5: Beabstandungseinheiten
- 6: Stößel
- 7: Antrieb
- 8: Stirnfläche
- 9: Mantelfläche
- 10: Stirnfläche
- I-IV: Sektoren
- A: Umfangsrichtung
- K: Kabel
- L1-L4: Einzelleitungen
- V: Verfahrrichtung

## Patentansprüche

1. Verdrilleinrichtung (1), mit einer Verdrilleinheit (2) und einer Entdrilleinheit (3), zwischen denen eine in einer Verfahrrichtung (V) verfahrbare Schlagpositioniereinheit (4, 4a; 4, 4b) angeordnet ist, wobei die Schlagpositioniereinheit (4, 4a; 4, 4b) wenigstens eine sich senkrecht zur Verfahrrichtung (V) erstreckende Beabstandungseinheit (5) aufweist,
**dadurch gekennzeichnet,**
**dass** die Schlagpositioniereinheit (4, 4a; 4, 4b) derart ansteuerbar ist, dass die Beabstandungseinheit (5) in einem vorbestimmten Abstand zur Entdrilleinheit (3) einfährt, während die Verdrilleinheit (2) weiterhin fertig verdrillt.

2. Verdrilleinrichtung (1) nach Anspruch 1, wobei mehrere Beabstandungseinheiten (5) vorgesehen sind, die Beabstandungseinheiten (5) in einer Umfangsrichtung (A) zu der Verfahrrichtung (V) winkelversetzt sind und sich die Beabstandungseinheiten (5) in einem ausgefahrenen Zustand berühren.

3. Verdrilleinrichtung (1) nach Anspruch 1 oder 2, wobei die Beabstandungseinheiten (5) ausfahrbare Stifte (6) aufweisen.

4. Verdrilleinrichtung (1) nach einem der vorhergehenden Ansprüche, wobei die Beabstandungseinheiten (5) an ihren Kontaktflächen (8; 10) flächig passend ausgebildet sind.

5. Verdrilleinrichtung (1) nach den Ansprüchen 3 und 4, wobei ein Stift (6) einer ersten Beabstandungseinheit (5) mit seiner Stirnfläche (8; 10) einen Stift (6) einer zweiten Beabstandungseinheit (5) an dessen Mantelfläche (9) kontaktiert und die Stirnfläche (8; 10) eine der Mantelfläche (9) im Kontaktbereich entsprechende Form aufweist.

6. Verdrilleinrichtung (1) nach einem der vorhergehenden Ansprüche, wobei die Schlagpositioniereinheit (4, 4a; 4, 4b) mindestens zwei Beabstandungseinheiten (5) aufweist.

7. Verdrilleinrichtung (1) nach einem der vorhergehenden Ansprüche, wobei benachbart angeordnete Beabstandungseinheiten (5) um 90° zueinander winkelversetzt sind.

8. Verdrilleinrichtung (1) nach einem der Ansprüche 1 bis 6, wobei benachbart angeordnete Beabstandungseinheiten (5) um weniger als 90° zueinander winkelversetzt sind.

9. Verdrilleinrichtung (1) nach einem der vorhergehenden Ansprüche, dass die Beabstandungseinheit (5) in einem Abstand von maximal 30 mm zu der Entdrilleinheit (3) einfährt.

10. Verfahren zum Betreiben einer Verdrilleinrichtung (1) nach einem der vorhergehenden Ansprüche, **dadurch gekennzeichnet,**
**dass** die Beabstandungseinheit (5) bei einem Abstand der Schlagpositioniereinheit (4, 4a; 4, 4b) zu der Entdrilleinheit (3) von maximal 30 mm eingefahren wird oder die zu verdrillenden Leitungen (L1-L4) aus dem Verfahrweg der Schlagpositioniereinheit (4, 4a; 4, 4b) heraus bewegt werden, während die Verdrilleinheit weiterhin fertig verdrillt.

11. Verfahren nach Anspruch 10, bei dem
- die Schlagpositioniereinheit (4, 4a; 4, 4b) mit mehreren eingefahrenen Beabstandungseinheiten (5) an einen nicht verdrillten Abschnitt eines Kabels (K) mit mindestens zwei Einzelleitungen (E1-E4) herangebracht wird und dann
- die Beabstandungseinheiten (5) so zwischen die Einzelleitungen (E1-E4) ausgefahren werden, dass jede der Einzelleitungen (E1-E4) mittels der Beabstandungseinheiten (5) von den anderen Einzelleitungen (E1-E4) getrennt ist.

12. Verfahren nach Anspruch 10 oder 11, bei dem die Beabstandungseinheiten (5) vor einem Verdrillen der Einzelleitungen (L1-L4) ausgefahren werden.

## Claims

1. Twisting device (1) having a twisting unit (2) and an untwisting unit (3), an in-twist positioning unit (4, 4a; 4, 4b) being disposed therebetween so as to be displaceable in a displacement direction (V), wherein the in-twist positioning unit (4, 4a; 4, 4b) has at least one spacing unit (5) which extends so as to be perpendicular to the displacement direction (V), **characterized in that** the in-twist positioning unit (4, 4a; 4, 4b) is actuatable in such a manner that the spacing unit (5) retracts at a predetermined spacing from the untwisting unit (3) while the twisting unit (2) continues final twisting.

2. Twisting device (1) according to Claim 1, wherein a plurality of spacing units (5) are provided, the spacings units (5) in a circumferential direction (A) are offset at an angle in relation to the displacement direction (V), and the spacing units (5) in a deployed state contact one another.

3. Twisting device (1) according to Claim 1 or 2, wherein the spacing units (5) have deployable pins (6) .

4. Twisting device (1) according to one of the preceding claims, wherein the spacing units (5) at the contact faces (8; 10) thereof are configured so as to have matching faces.

5. Twisting device (1) according to Claims 3 and 4, wherein a pin (6) of a first spacing unit (5) by way of the end face (8; 10) of said pin (6) contacts a pin (6) of a second spacing unit (5) on the shell face (9) of the latter pin (6) and the end face (8; 10) has a shape corresponding to the shell face (9) in the contact region.

6. Twisting device (1) according to one of the preceding claims, wherein the in-twist positioning unit (4, 4a; 4, 4b) has at least two spacing units (5) .

7. Twisting device (1) according to one of the preceding claims, wherein spacing units (5) which are disposed so as to be adjacent are mutually offset by an angle of 90°.

8. Twisting device (1) according to one of Claims 1 to 6, wherein spacing units (5) which are disposed so as to be adjacent are mutually offset by an angle of less than 90°.

9. Twisting device (1) according to one of the preceding claims, in that the spacing unit (5) retracts at a spacing of at most 30 mm from the untwisting unit (3).

10. Method for operating a twisting device (1) according to one of the preceding claims, **characterized in that** the spacing unit (5) is retracted at a spacing of the in-twist position unit (4, 4a; 4, 4b) from the untwisting unit (3) of at most 30 mm, or the lines to be twisted (L1-L4) are moved out of the displacement path of the in-twist positioning unit (4, 4a; 4, 4b) while the twisting unit continues final twisting.

11. Method according to Claim 10, in which method
- the in-twist positioning unit (4, 4a; 4, 4b) conjointly with a plurality of moved-in spacing units (5) is moved to a non-twisted portion of a cable (K) having at least two single lines (E1-E4); and thereafter
- the spacing units (5) are deployed between the single lines (E1-E4) such that each of the single lines (E1-E4) is separated from the other single lines (E1-E4) by means of the spacing units (5).

12. Method according to Claim 10 or 11, in which method the spacing units (5) are deployed prior to twisting of the single lines (L1-L4).

## Revendications

1. Dispositif de torsadage (1), comprenant une unité de torsadage (2) et une unité de détorsadage (3), entre lesquelles est disposée une unité de positionnement par impact (4, 4a ; 4, 4b) qui peut être déplacée dans une direction de déplacement (V), l'unité de positionnement par impact (4, 4a ; 4, 4b) possédant au moins une unité d'écartement (5) qui s'étend perpendiculairement à la direction de déplacement (V),
**caractérisé en ce**
**que** l'unité de positionnement par impact (4, 4a ; 4, 4b) peut être commandée de telle sorte que l'unité d'écartement (5) pénètre à une distance prédéfinie de l'unité de détorsadage (3) pendant que l'unité de torsadage (2) poursuit l'achèvement du torsadage.

2. Dispositif de torsadage (1) selon la revendication 1, plusieurs unités d'écartement (5) étant présentes, les unités d'écartement (5) étant décalées angulairement dans une direction périphérique (A) par rapport à la direction de déplacement (V) et les unités d'écartement (5) se touchant dans un état sorti.

3. Dispositif de torsadage (1) selon la revendication 1 ou 2, les unités d'écartement (5) possédant des broches (6) extensibles.

4. Dispositif de torsadage (1) selon l'une des revendications précédentes, les unités d'écartement (5) étant de configuration plate adaptées au niveau de leurs surfaces de contact (8 ; 10).

5. Dispositif de torsadage (1) selon l'une des revendications 3 et 4, une broche (6) d'une première unité d'écartement (5) entrant en contact avec sa face frontale (8 ; 10) avec une broche (6) d'une deuxième unité d'écartement (5) au niveau de son enveloppe (9) et la face frontale (8 ; 10) possédant une forme correspondant à l'enveloppe (9) dans la zone de contact.

6. Dispositif de torsadage (1) selon l'une des revendications précédentes, l'unité de positionnement par impact (4, 4a ; 4, 4b) possédant au moins deux unités d'écartement (5).

7. Dispositif de torsadage (1) selon l'une des revendications précédentes, les unités d'écartement (5) disposées adjacentes ayant un décalage angulaire de 90° l'une par rapport à l'autre.

8. Dispositif de torsadage (1) selon l'une des revendications 1 à 6, les unités d'écartement (5) disposées adjacentes ayant un décalage angulaire inférieur à 90° l'une par rapport à l'autre.

9. Dispositif de torsadage (1) selon l'une des revendications précédentes, en ce que l'unité d'écartement (5) pénètre à une distance maximale de 30 mm par rapport à l'unité de détorsadage (3).

10. Procédé pour faire fonctionner un dispositif de torsadage (1) selon l'une des revendications précédentes,
**caractérisé en ce**
**que** l'unité d'écartement (5) est rétractée lors d'un écart de l'unité de positionnement par impact (4, 4a ; 4, 4b) par rapport à l'unité de détorsadage (3) au maximum de 30 mm, ou les lignes (L1-L4) à torsader sont déplacées hors du trajet de déplacement de l'unité de positionnement par impact (4, 4a ; 4, 4b) pendant que l'unité de torsadage (2) poursuit l'achèvement du torsadage.

11. Procédé selon la revendication 10, avec lequel
- l'unité de positionnement par impact (4, 4a ; 4, 4b) avec plusieurs unités d'écartement (5) rentrées est approchée d'une portion non torsadée d'un câble (K) comprenant au moins deux lignes individuelles (E1-E4) et ensuite
- les unités d'écartement (5) sont sorties entre les lignes individuelles (E1-E4) de telle sorte que chacune des lignes individuelles (E1-E4) est séparée des autres lignes individuelles (E1-E4) au moyen des unités d'écartement (5).

12. Procédé selon la revendication 10 ou 11, avec lequel les unités d'écartement (5) sont sorties avant un torsadage des lignes individuelles (L1-L4).
